# EUROPÄISCHE PATENTSCHRIFT

(11) **EP 0 847 950 B1**
(45) Veröffentlichungstag und Bekanntmachung des Hinweises auf die Patenterteilung: **27.02.2002**
(21) Anmeldenummer: 97117800.9
(22) Anmeldetag: 14.10.1997
(51) Int. Cl.: B65H 45/14

(54) **Schalldämmhaube für eine Taschenfalzmaschine**
Sound-absorbing hood for a buckling folder
Capot insonorisant pour une plieuse à poches

(30) Priorität: 10.12.1996 DE 19651339
(43) Veröffentlichungstag der Anmeldung: 17.06.1998
(73) Patentinhaber: MBO MASCHINENBAU OPPENWEILER BINDER GMBH & CO., 71570 Oppenweiler (DE)
(72) Erfinder: Krause, Matthias, 74535 Mainhardt (DE); Reim, Werner, 76337 Waldbronn (DE)
(74) Vertreter: Finck, Dieter, Dr.Ing.

(56) Entgegenhaltungen:
- EP-A- 0 157 349
- DE-A- 2 552 215
- DE-A- 3 025 239
- DE-A- 3 838 788
- DE-U- 9 112 633

## Beschreibung

Die Erfindung betrifft eine Schalldämmhaube für eine zwei Seitenteile und dazwischen angeordnete Falztaschen aufweisende Taschenfalzmaschine, deren Bogeneinlaufebene im wesentlichen horizontal ist.

Aus der DE 30 25 239 A1 ist eine Schalldämmvorrichtung für eine Taschenfalzmaschine bekannt, bei welcher das obere Falzwerk von einer Schallschutzhaube umgeben ist, die aus einem oberen verschwenkbaren Deckel und einem unteren feststehenden oder verschwenkbaren Bodenblech besteht, an das eine Schallschutzklappe anschließt. Wenn der Deckel und das Bodenblech um eine obere bzw. untere Drehachse verschwenkbar sind, ist das Öffnen und Schließen der oberen Schallschutzhaube von einer Bedienungsperson sehr schwierig auszuführen. Ist das Bodenblech ortsfest, ist nur ein eingeschränkter Zugriff zu den oberen Falztaschen gewährleistet. Das feststehende Bodenblech behindert Arbeiten an den Messerwellen eines den Falztaschen nachgeordneten Schneidwerks und beeinträchtigt die Stopperbeseitigung. Dies führt dazu, daß das Bedienungspersonal gewöhnlich das ortsfeste Bodenblech bleibend demontiert bzw. das verschwenkbare Bodenblech nicht in die Schließlage zurückbringt, so daß der Messerwellenschutz fehlt und ein hoher Schallpegel erreicht wird. Ein bogeneinlaufseitiger Schallschutz ist nicht vorgesehen.

Bei der Schalldämmvorrichtung für eine Taschenfalzmaschine nach der DE 25 52 215 C2 sind feststehende seitlich der Falztaschen angeordnete Seitenwände vorgesehen, die oberhalb und unterhalb der Falztaschen von schalldämmenden Jalousien abgedeckt sind, die in Führungen an den Seitenwänden verschiebbar und auf Rollen aufwickelbar sind. Dadurch ist ein freier Zugriff in alle Bereiche des Falzwerks möglich. Das Auf- und Zuschieben der Jalousien bedeutet jedoch einen erhöhten Arbeitsaufwand, so daß auch in diesem Fall vom Bedienungspersonal häufig die Schalldämmung nicht mehr vollständig geschlossen wird. Ein bogeneinlaufseitiger Schallemissionsschutz fehlt.

Die DE 38 38 788 A1 weist eine Schalldämmhaube für obere Falztaschen als bekannt aus, die in der Ebene der Falztaschen mittels eines Teleskoparms schräg oder an den Seitenteilen zugeordneten Vertikalführungen nach oben und unten verschiebbar sind. Die erforderlichen Schiebemechanismen sind baulich kompliziert und erfordern seitens des Bedienungspersonals einen großen Kraftaufwand.

Aus der DE 91 12 633 U1 ist eine einteilige Schalldämmhaube bekannt, die die oberen Falztaschen eines Taschenfalzwerks, dessen Bogeneinlaufbereich sowie ein Folgeaggregat in der Schließstellung schalldämmend abdeckt. Da der Schwenkpunkt der Schalldämmhaube bogeneinlaufseitig vorgesehen ist, ist die Schalldämmhaube in der Offenstellung ausladend.

Die der Erfindung zugrundeliegende Aufgabe besteht nun darin, die Schalldämmhaube der eingangs genannten Art derart auszubilden, daß der gewünschte Zugang zum Taschenfalzwerk und die Wiederherstellung des schalldämmenden Abschlusses der Taschenfalzmaschine mit wenigen einfachen Handgriffen ausgeführt werden kann.

Diese Aufgabe wird ausgehend von der Schalldämmhaube der eingangs genannten Art durch einen Rahmen, der ausgehend von jedem Seitenteil von einer seitenteilfesten, nach oben über die Falztaschen ragenden Verstrebung und einem oberen Querträger gebildet wird, durch ein bogeneinlaufseitiges erstes Haubenteil, das an dem oberen Querträger für eine Bewegung zwischen einer Offenstellung, in der die Falzwerkeinlaufseite zugänglich ist, und einer Schließstellung angelenkt ist, in der die Falzwerkeinlaufseite bis auf den Bogeneinlauf im wesentlichen schalldicht abgedeckt ist, und eine äußere Haubenfläche mit einer einlaufseitig zwischen die Seitenteile passenden Schließfläche, mit zwei den Seitenteilen zugeordneten Schließabschnitten und mit zwei Haubenschließkanten aufweist, und durch ein falztaschenseitiges zweites Haubenteil gelöst, das ebenfalls an dem oberen Querträger für eine Bewegung zwischen einer Offenstellung, in der die Falztaschen zugänglich sind, und einer Schließstellung angelenkt ist, in der die Falztaschen im wesentlichen schalldicht abgedeckt sind, und eine äußere Haubenfläche mit einer falzwerkseitigen Schließfläche, mit zwei den Seitenteilen zugeordneten Schließabschnitten und mit zwei Haubenschließkanten aufweist, wobei die Haubenschließkanten in der Schließstellung der beiden Haubenteile schalldicht aneinanderliegen und sich von den Seitenteilen weg zum Querträger erstrecken.

Die erfindungsgemäße Schalldämmhaube besteht aus zwei Haubenteilen, die gleichzeitig oder unabhängig voneinander zwischen ihrer Offenstellung und ihrer Schließstellung verschwenkt werden können. In ihrer Offenstellung geben die Haubenteile das ganze Taschenfalzwerk frei und befinden sich aufgrund der Lage des oberen Querträger so weit oberhalb der Bogeneinlaufebene, daß das Bedienungspersonal bequem Zugang zum Taschenfalzwerk und seinen Bauteilen sowie zu eventuell vorhandenen falzbogenauslaßseitig vorgesehenen Messerwellen hat. Je nach den vorzunehmenden Maßnahmen braucht lediglich das bogeneinlaufseitige Haubenteil oder das falztaschenseitige Haubenteil in die Offenstellung verschwenkt zu werden, wobei letzteres in seiner Schließstellung die Falztaschen vollständig, also auch auf ihrer Unterseite, umschließt. Die Höhe des Querträgers über der Bogeneinlaufebene ist dadurch festgelegt, daß das einstückige falztaschenseitige Haubenteil um die oberen Falztaschen herum verschwenkt werden kann.

Wenn die äußeren Haubenflächen der beiden Haubenteile ausgehend von ihrer Anlenkung am oberen Querträger jeweils eine ebene Anlagefläche haben, die in der Offenstellung der Haubenteile aneinanderliegen und sich im wesentlichen senkrecht zur Bogeneinlaufebene erstrecken, ist ein maximaler Öffnungsgrad erreicht, wobei die beiden Haubenteile stabil in der Offenstellung gehalten werden.

Die Verstrebung des Rahmens hat gewöhnlich zwei äußere Streben, von denen jede an der Innenfläche des jeweiligen Seitenteils befestigt ist.

Dabei kann der Winkel zwischen jeder äußeren Strebe und der Bogeneinlaufebene von der Bogeneinlaufrichtung aus zweckmäßigerweise 90° bis 120°, vorzugsweise 105° betragen.

Die Stabilität des Rahmens läßt sich dadurch weiter erhöhen, daß oberhalb der Bogeneinlaufebene bogeneinlaufseitig vor den Befestigungen der äußeren Streben an den Seitenteilen ein sich zwischen den Seitenteilen erstreckender und an ihnen befestigter unterer Querträger vorgesehen wird, an dem wenigstens eine innere Strebe befestigt ist, die sich zu dem über den Seitenteilen befindlichen oberen Querträger erstreckt und an ihm festgelegt ist.

Wenn es die Steifigkeit des Rahmens erfordert, können zwei zueinander parallele, voneinander im Abstand angeordnete innere Streben vorgesehen werden, die jeweils gleichen Abstand zur benachbarten äußeren Strebe haben.

Die innere Strebe bzw. die inneren Streben bilden dabei vorteilhafterweise mit der Bogeneinlaufebene von der Bogeneinlaufrichtung aus einen Winkel von 125° bis 135°, vorzugsweise 130°.

Es hat sich gezeigt, daß das Bedienungspersonal die erfindungsgemäße Konstruktion der Schalldämmhaube annimmt, d.h. aufgrund des einfachen Öffnens und Schließens der zweigeteilten Schalldämmhaube die Taschenfalzmaschine immer nur bei geschlossener Schalldämmhaube im Normalbetrieb arbeiten läßt, wodurch die Schallemissionen weitgehend reduziert sind. Der offene Falzbogenauslaßbereich mit eventuell vorgesehenen Messerwellen kann dabei noch durch eine Scharnierklappe abgedeckt werden.

Anhand von Zeichnungen wird eine beispielsweise Ausführung der erfindungsgemäßen Schalldämmhaube näher erläutert. Es zeigt:
- Fig. 1: schematisch eine Seitenansicht einer Taschenfalzmaschine mit der Schalldämmhaube in der Schließstellung,
- Fig. 2: in einer Ansicht wie Fig. 1 die Taschenfalzmaschine mit der Schalldämmhaube in der Offenstellung,
- Fig. 3: den Rahmen der Schalldämmhaube in Richtung des Pfeils III von Fig. 1 und
- Fig. 4: den Rahmen der Schalldämmhaube in Richtung des Pfeils IV von Fig. 1.

Die in Fig. 1 und 2 gezeigte Taschenfalzmaschine 10 hat zwei vertikale, im Abstand voneinander angeordnete Seitenteile 11, zwischen den die Falztaschen 12 mit nicht gezeigten Falzwalzen angeordnet sind. Der zu falzende Bogen wird in der Bogeneinlaufebene 17 in Richtung des Pfeils dem Taschenfalzwerk bzw. dem Parallelbruch zugeführt und als Falzbogen nach Beschnitt durch Messerwalzen 13 an eine Auslage 15 abgegeben.

An der Innenfläche jedes Seitenteils 11 ist eine äußere Strebe 22 bzw. 23 beispielsweise durch Schweißen befestigt. Die beiden äußeren Streben 22 und 23 erstrecken sich von dem zugehörigen Seitenteil 11 nach oben über die oberste Falztasche hinaus. Aus Stabilitätsgründen sind die äußeren Streben 27 etwas geneigt, so daß sie mit der Bogeneinlaufebene 17 von der Bogeneinlaufrichtung aus einen Winkel von etwa 105° bilden. Die äußeren Streben 22 und 23 sind an ihren oberen Enden durch einen oberen Querträger 21 verbunden, der sich quer zu den von den Seitenteilen 11 gebildeten Ebenen erstreckt und mit den äußeren Streben 22 und 23 einen Rahmen 20 bildet.

Wie aus Fig. 3 und 4 zu ersehen ist, wird der Rahmen 20 durch innere Streben 25 und 26 verstärkt, die sich zwischen dem oberen Querträger 21 und einem unteren Querträger 24 erstrekken, der die Seitenteile 11 etwas oberhalb der Bogeneinlaufebene 17 quer zu ihnen verbindet. Die inneren Streben 25 und 26 bilden bei der gezeigten Anordnung mit der Bogeneinlaufebene 17 von der Bogeneinlaufrichtung aus einen Winkel von 130° und haben jeweils einen gleichen Abstand zur benachbarten äußeren Strebe 22 bzw. 23.

Die Anordnung der Winkel der äußeren Streben 22 und 23 sowie der inneren Streben 25 und 26 wird abhängig von der erforderlichen Stabilität des Rahmens 20 gewählt. Ist die Schalldämmhaube leicht, genügt eine geringe Stabilität des Rahmens 20. Die äußeren Streben 22 und 23 können dann senkrecht zur Bogeneinlaufebene 17 angeordnet werden und die inneren Streben 25 und 26 können weggelassen werden.

An dem oberen Querträger 21 des Rahmens 20 ist ein bogeneinlaufseitiges erstes Haubenteil 30 angelenkt. Das erste Haubenteil 30 überdeckt den Bogeneinlaufbereich der Taschenfalzmaschine und läßt lediglich Platz für einen störungsfreien Bogeneinlauf. Das erste Haubenteil 30 hat zwei jeweils den Seitenteilen 11 zugeordnete Seitenflächen, von denen jede eine Schließkante 34 und eine Haubenschließkante 31 aufweist. Die Seitenflächen des ersten Haubenteils sind außen durch eine Anlagefläche 32, eine daran angrenzende äußere Haubenfläche 33 und eine an ihr gehaltene, zwischen die Seitenteile 11 passende, bogeneinlaufseitige Schließfläche 35 verbunden.

In der in Fig. 1 gezeigten Schließstellung liegt das bogeneinlaufseitige einstückige Haubenteil 30 mit seinen Schließkanten 34 schalldicht auf den Oberkanten 16 der Seitenteile 11 auf, während die bogeneinlaufseitige Schließfläche 35 zwischen den Seitenteilen 11 gegen Schallemissionen abdichtet und nur den Bogenzulauf freiläßt.

An dem Querträger 21 ist ferner ein falztaschenseitiges zweites Haubenteil 40 verschwenkbar angelenkt. Das zweite Haubenteil 40 hat zwei jeweils den Seitenteilen 11 zugeordnete Seitenflächen, von denen jede eine Schließkante 46 und eine Haubenschließkante 41 aufweist. Die Seitenflächen des zweiten Haubenteils 40 sind außen durch eine Anlagefläche 42, eine daran angrenzende äußere Haubenfläche 43 und eine untere Haubenfläche 44 verbunden, die in eine Schließfläche 45 übergeht.

Das zweite in einem Stück ausgebildete Haubenteil 40 umschließt in der in Fig. 1 gezeigten Schließstellung die Falztaschen 12 vollständig, also auch auf deren Unterseite, und sorgt für eine Schalldichtung dadurch, daß seine Haubenschließkanten 41 an den Haubenschließkanten 31 des ersten Haubenteils 30 und seine Schließkanten 46 an entsprechenden Außenkanten 18 der Seitenteile 11 anliegen.

In Fig. 2 ist die Offenstellung der Haubenteile 30 und 40 gezeigt. Die Anlageflächen 32 und 42 der beiden Haubenteile 30 und 40 liegen dabei in einer vertikalen Ebene aneinander, wobei zum Erreichen einer stabilen Offenstellungslage gegebenenfalls nicht gezeigte Gegengewichte vorgesehen werden können. Die Schließkanten 31 und 41 der Haubenteile 30 und 40 liegen dabei im wesentlichen in einer horizontalen Ebene weit über der Taschenfalzmaschine, so daß ein einwandfreier Zugang für das Bedienungspersonal gewährleistet ist. Die Haubenteile 30 und 40 können jedes für sich oder zusammen zwischen der Offenstellung und der Schließstellung verschwenkt werden. Das Verschwenken kann einfach mit Hilfe seitlicher Griffe erfolgen.

### Bezugszeichenliste

- 10: Taschenfalzwerk
- 11: Seitenteil
- 12: Falztaschen
- 13: Schneidwalzen
- 15: Auslage
- 16: Oberkante
- 17: Bogenzulaufebene
- 18: Außenkanten
- 20: Rahmen
- 21: oberer Querträger
- 22: äußere Strebe
- 23: äußere Strebe
- 24: unterer Querträger
- 25: innere Strebe
- 26: innere Strebe
- 27: Befestigung
- 30: bogeneinlaufseitiges Haubenteil
- 31: Haubenschließkante
- 32: Anlagefläche
- 33: äußere Haubenfläche
- 34: Schließkante
- 35: Schließfläche
- 40: falztaschenseitiges Haubenteil
- 41: Haubenschließkante
- 42: Anlagefläche
- 43: äußere Haubenfläche
- 44: untere Haubenfläche
- 45: Schließfläche
- 46: Schließkante

## Patentansprüche

1. Schalldämmhaube für eine zwei Seitenteile (11) und dazwischen angeordnete Falztaschen (12) aufweisende Taschenfalzmaschine (10), deren Bogeneinlaufebene (17) im wesentlichen horizontal ist,
- mit einem Rahmen (20), der ausgehend von jedem Seitenteil (11) von einer seitenteilfesten, nach oben über die Falztaschen (12) ragenden Verstrebung (22, 23) und einem oberen Querträger (21) gebildet wird,
- mit einem bogeneinlaufseitigen ersten Haubenteil (30),
-- das an dem oberen Querträger (21) für eine Bewegung zwischen einer Offenstellung, in der die Falzwerkeinlaufseite zugänglich ist, und einer Schließstellung angelenkt ist, in der die Falzwerkeinlaufseite bis auf den Bogeneinlauf im wesentlichen schalldicht abgedeckt ist, und
-- das eine äußere Haubenfläche (32, 33) mit einer einlaufseitig zwischen die Seitenteile (11) passenden Schließfläche (35), mit zwei den Seitenteilen (11) zugeordneten Schließabschnitten (34) und mit zwei Haubenschließkanten (31) aufweist, und
- mit einem falztaschenseitigen zweiten Haubenteil (40),
-- das ebenfalls an dem oberen Querträger (21) für eine Bewegung zwischen einer Offenstellung, in der die Falztaschen (12) zugänglich sind, und einer Schließstellung angelenkt ist, in der die Falztaschen (12) im wesentlichen schalldicht abgedeckt sind, und
-- das eine äußere Haubenfläche (42, 43, 44) mit einer falzwerkseitigen Schließfläche (45), mit zwei den Seitenteilen (11) zugeordneten Schließabschnitten (46) und mit zwei Haubenschließkanten (41) aufweist,
- wobei die Haubenschließkanten (31, 41) in der Schließstellung der beiden Haubenteile (30, 40) schalldicht aneinanderliegen und sich von den Seitenteilen (11) weg zum Querträger (21) erstrecken.

2. Schalldämmhaube nach Anspruch 1, **dadurch gekennzeichnet, daß** die äußeren Haubenflächen (33, 43) der beiden Haubenteile (30, 40) ausgehend von ihrer Anlenkung am oberen Querträger (21) jeweils eine ebene Anlagefläche (32, 42) haben, die in der Offenstellung der Haubenteile (30, 40) aneinanderliegen und sich im wesentlichen senkrecht zur Bogeneinlaufebene (17) erstrecken.

3. Schalldämmhaube nach Anspruch 1 oder 2, **dadurch gekennzeichnet, daß** die Verstrebung des Rahmens (20) zwei äußere Streben (22, 23) hat, von denen jede an der Innenfläche des jeweiligen Seitenteils (11) befestigt ist.

4. Schalldämmhaube nach Anspruch 3, **dadurch gekennzeichnet, daß** der Winkel zwischen jeder äußeren Strebe (22, 23) und der Bogeneinlaufebene (17) von der Bogeneinlaufrichtung aus 90° bis 120°, vorzugsweise 105° beträgt.

5. Schalldämmhaube nach einem der vorhergehenden Ansprüche, **dadurch gekennzeichnet, daß** der Rahmen (20) oberhalb der Einlaufebene (17) einen sich bezüglich des Falzwerks einlaufseitig vor den Befestigungen der äußeren Streben (22, 23) an den Seitenteilen (11) vorgesehenen, sich zwischen den Seitenteilen erstreckenden und an ihnen befestigten unteren Querträger (24) aufweist, an dem wenigstens eine innere Strebe (25, 26) befestigt ist, die sich zu dem über den Seitenteilen (11) befindlichen oberen Querträger (21) erstreckt und an ihm festgelegt ist.

6. Schalldämmhaube nach Anspruch 5, **dadurch gekennzeichnet, daß** zwei zueinander parallele, voneinander im Abstand angeordnete innere Streben (25, 26) vorgesehen sind, von denen jede einen jeweils gleichen Abstand zur benachbarten äußeren Strebe (22, 23) hat.

7. Schalldämmhaube nach Anspruch 5 oder 6, **dadurch gekennzeichnet, daß** die innere(n) Strebe(n) (25, 26) mit der Bogeneinlaufebene (17) von der Bogeneinlaufrichtung aus einen Winkel von 125° bis 135°, vorzugsweise 130° bildet (bilden).

## Claims

1. Sound-absorbing hood for a buckle fold machine (10) which has two lateral portions (11) and buckle plates (12) arranged therebetween and the sheet inlet plane (17) of which is substantially horizontal,
- having a frame (20) which, starting from each lateral portion (11), is formed by a strut arrangement (22, 23), which is secured to the lateral portions and which projects upwards beyond the buckle plates (12), and by an upper transverse bar (21),
- having, on the side where the sheet inlet is arranged, a first hood portion (30),
-- which is articulated to the upper transverse bar (21) for movement between an open position, in which the inlet side of the fold machine is accessible, and a closed position, in which the inlet side of the fold machine is covered in a substantially sound-proof manner except for the sheet inlet, and
-- which has an outer hood face (32, 33) having a closing face (35) which, on the side where the inlet is arranged, fits between the lateral portions (11), having two closing portions (34) associated with the lateral portions (11) and having two hood-closing edges (31), and
- having, on the side where the buckle plates are arranged, a second hood portion (40)
-- which is likewise articulated to the upper transverse bar (21) for movement between an open position, in which the buckle plates (12) are accessible, and a closed position, in which the buckle plates (12) are covered in a substantially sound-proof manner, and
-- which has an outer hood face (42, 43, 44) having a closing face (45) on the side where the fold machine is arranged, having two closing portions (46) associated with the lateral portions (11) and having two hood-closing edges (41),
- the hood-closing edges (31, 41) abutting one another in a sound-proof manner and extending away from the lateral portions (11) to the transverse bar (21) when the two hood portions (30, 40) are in the closed position.

2. Sound-absorbing hood according to claim 1, **characterised in that** each of the outer hood faces (33, 43) of the two hood portions (30, 40) has, starting from its articulation to the upper transverse bar (21), a respective flat abutment face (32, 42), which abutment faces abut one another and extend substantially perpendicularly to the sheet inlet plane (17) when the hood portions (30, 40) are in the open position.

3. Sound-absorbing hood according to claim 1 or 2, **characterised in that** the strut arrangement of the frame (20) has two outer struts (22, 23), each of which is fastened to the inner face of the respective lateral portion (11).

4. Sound-absorbing hood according to claim 3, **characterised in that**, from the sheet inlet direction, the angle between each outer strut (22, 23) and the sheet inlet plane (17) is from 90° to 120°, preferably 105°.

5. Sound-absorbing hood according to any one of the preceding claims, **characterised in that**, above the inlet plane (17), the frame (20) has a lower transverse bar (24) which, with respect to the fold machine, is provided on the inlet side in front of the fastenings of the outer struts (22, 23) to the lateral portions (11) and which extends between the lateral portions and is fastened thereto, to which transverse bar is fastened at least one inner strut (25, 26) which extends to the upper transverse bar (21) located above the lateral portions (11) and is secured thereto.

6. Sound-absorbing hood according to claim 5, **characterised in that** two inner struts (25, 26) are provided and are arranged parallel with and at a distance from one another, each being at the same respective distance from the adjacent outer strut (22, 23).

7. Sound-absorbing hood according to claim 5 or 6, **characterised in that**, from the sheet inlet direction, the inner strut(s) (25, 26) form(s) an angle of from 125° to 135°, preferably 130°, with the sheet inlet plane (17).

## Revendications

1. Capot insonorisant pour une plieuse à poches (10) comprenant deux parties latérales (11) et des poches de pliage (12) situées entre les deux, et dont le plan (17) d'entrée des feuilles est essentiellement horizontal,
- comprenant un cadre (20) qui est formé, à partir de chaque partie latérale (11), par une entretoise (22, 23) fixe sur la partie latérale et s'élevant plus haut que les poches de pliage (12) et par une traverse supérieure (21),
- comprenant une première partie de capot (30) située sur le côté d'entrée des feuilles,
-- qui est articulée sur la traverse supérieure (21) de manière à permettre un mouvement entre une position ouverte dans laquelle le côté d'entrée de la plieuse est accessible et une position fermée dans laquelle le côté d'entrée de la plieuse est couvert de manière à être essentiellement insonorisé, à l'exception de l'entrée des feuilles, et
-- qui comprend une surface de capot extérieure (32, 33) pourvue d'une surface de fermeture (35) située sur le côté d'entrée et qui s'adapte entre les parties latérales (11), de deux segments de fermeture (34) associés aux parties latérales (11) et de deux arêtes (31) de fermeture de capot, et
- comprenant une seconde partie de capot (40) située sur le côté des poches de pliage,
-- qui est également articulée sur la traverse supérieure (21) de manière à permettre un mouvement entre une position ouverte dans laquelle les poches de pliage (12) sont accessibles et une position fermée dans laquelle les poches de pliage (12) sont couvertes de manière à être essentiellement insonorisées, et
-- qui comprend une surface de capot extérieure (42, 43, 44) pourvue d'une surface de fermeture (45) située sur le côté de la plieuse, de deux segments de fermeture (46) associés aux parties latérales (11) et de deux arêtes (41) de fermeture de capot,
- les arêtes (31, 41) de fermeture de capot étant en contact insonorisant l'une avec l'autre et s'étendant des parties latérales (11) vers la traverse (21) lorsque les deux parties de capot (30, 40) sont en position fermée.

2. Capot insonorisant selon la revendication 1, **caractérisé en ce que** les surfaces de capot extérieures (33, 43) des deux parties de capot (30, 40) sont pourvues respectivement, en partant de leur articulation sur la traverse supérieure (21), d'une surface d'appui (32, 42) plane, et ces surfaces d'appui sont en contact l'une avec l'autre et s'étendent de manière essentiellement perpendiculaire par rapport au plan (17) d'entrée des feuilles lorsque les parties de capot (30, 40) sont en position ouverte.

3. Capot insonorisant selon l'une des revendications 1 ou 2, **caractérisé en ce que** l'entretoise du cadre (20) comprend deux barres extérieures (22, 23) dont chacune est fixée sur la surface intérieure de la partie latérale (11) respective.

4. Capot insonorisant selon la revendication 3, **caractérisé en ce que** l'angle entre chaque barre extérieure (22, 23) et le plan (17) d'entrée des feuilles mesure, à partir de leur sens d'entrée, de 90° à 120°, de préférence 105°.

5. Capot insonorisant selon l'une des revendications précédentes, **caractérisé en ce que** le cadre (20) comprend, au-dessus du plan d'entrée (17), une traverse inférieure (24) qui est prévue sur le côté d'entrée par rapport à la plieuse, avant les fixations des barres extérieures (22, 23) sur les parties latérales (11), qui s'étend entre les parties latérales et est fixée sur ces dernières, et sur laquelle est fixée au moins une barre intérieure (25, 26) qui s'étend vers la traverse supérieure (21) située au-dessus des parties latérales (11) et est fixée sur celle-ci.

6. Capot insonorisant selon la revendication 5, **caractérisé en ce que** l'on prévoit deux barres intérieures (25, 26) parallèles situées à distance l'une de l'autre, dont chacune est située à chaque fois à une distance identique de la barre extérieure (22, 23) voisine.

7. Capot insonorisant selon l'une des revendications 5 ou 6, **caractérisé en ce que** la (les) barre(s) intérieure(s) (25, 26) forme(nt) avec le plan (17) d'entrée des feuilles, à partir de leur sens d'entrée, un angle de 125° à 135°, de préférence 130°.
